# EUROPÄISCHE PATENTSCHRIFT

(11) **EP 0 916 169 B1**
(45) Veröffentlichungstag und Bekanntmachung des Hinweises auf die Patenterteilung: **07.08.2002**
(21) Anmeldenummer: 98930740.0
(22) Anmeldetag: 27.05.1998
(51) Int. Cl.: H01Q 19/10

(54) **ANTENNENANORDNUNG**
ANTENNA SYSTEM
SYSTEME D'ANTENNE

(30) Priorität: 30.05.1997 DE 19722742
(43) Veröffentlichungstag der Anmeldung: 19.05.1999
(73) Patentinhaber: Kathrein-Werke KG, 83022 Rosenheim (DE)
(72) Erfinder: GABRIEL, Roland, D-83109 Gro karolinenfeld (DE); GÖTTL, Max, D-83109 Gro karolinenfeld (DE); KLINGER, Georg, D-83416 Saaldorf-Surheim (DE)
(74) Vertreter: Flach, Dieter Rolf Paul, Dipl.-Phys.
(86) Internationale Anmeldenummer: EP9803129
(87) Internationale Veröffentlichungsnummer: WO9854787

(56) Entgegenhaltungen:
- EP-A- 0 527 417
- EP-A- 0 685 900
- EP-A- 0 730 319
- EP-A- 0 739 051
- US-A- 5 481 272

## Beschreibung

Die Erfindung betrifft eine Antennenanordnung zum Abstrahlen und Empfangen von elektromagnetischen Wellen, insbesondere eine dualpolarisierte Antenne nach dem Oberbegriff des Anspruchs 1.

Horizontal oder auch vertikal polarisierte Strahleranordnungen, beispielsweise in Form von in der Polarisationsebene angeordneten Dipolen, quer dazu angeordneten Schlitzen oder in Form von planaren Strahlerelementen, wie Patchstrahlern, sind hinlänglich bekannt. Im Fall von horizontal polarisierten Strahleranordnungen sind dabei die Dipole horizontal angeordnet. Entsprechende Strahleranordnungen in Form von Schlitzen sind in diesem Fall vertikal angeordnet. Ebenfalls sind Strahleranordnungen bekannt, welche zum gleichzeitigen Abstrahlen und Empfangen von Wellen mit zwei orthogonalen Polarisationen verwendet werden können, die nachfolgend auch als dualpolarisierte Antennen bezeichnet werden. Entsprechende Strahleranordnungen, beispielsweise aus mehreren Elementen in Form von Dipolen, Schlitzen oder Planarstrahlerelementen, sind aus der EP 0 685 909 A 1 oder aus der Vorveröffentlichung "Antennen", 2. Teil, Bibliographisches Institut Mannheim-/Wien/ Zürich, 1970, Seiten 47 bis 50 bekannt.

Zur Erhöhung der Richtwirkung werden diese Strahleranordnungen üblicherweise vor einer reflektierenden Fläche, dem sogenannten Reflektor angeordnet. Weiterhin hat sich für Mobilfunkanwendungen eine schiefwinklige Anordnung von dual polarisierten Strahleranordnungen, beispielsweise +45° oder -45°, als günstig erwiesen, so daß jedes System eine lineare Polarisation von +45° oder -45° abstrahlt und beide wiederum orthogonal zueinander sind.

Als nachteilig erweist sich bei den verschiedenen Strahlertypen, daß bei +/-45° Polarisation diese nur in der Hauptstrahlrichtung diese exakte Ausrichtung aufweist. Je nach Strahlertyp wird die Ausrichtung der Polarisation bei großer Winkelabweichung von der Hauptstrahlrichtung mehr oder weniger von den gewünschten +45° oder -45° abweichen und ist somit abhängig von der Ausbreitungsrichtung. Ist der Strahlertyp beispielsweise ein +45° oder -45° ausgerichteter Dipol, so ist dies anschaulich nachvollziehbar. Da in der jeweiligen Abstrahlrichtung nur die Projektion des Dipols in Erscheinung tritt, ist beispielsweise senkrecht zur Hauptstrahlrichtung die Polarisation nahezu vertikal.

Bei +45°/-45° dualpolarisierten Antennen ist es aber erwünscht, daß die Ausrichtung der linearen Polarisation unabhängig, d.h. zumindest weitgehend unabhängig von der Abstrahlrichtung ist. Dies bedeutet bei schiefwinkligen Polarisationsebenen, die beispielsweise mit +45° und -45° ausgerichtet sein können, daß auch bei der vektoriellen Zerlegung des Feldstärkevektors in einen horizontalen und einen vertikalen Anteil die Strahlungsdiagramme der vertikalen und horizontalen Einzelkomponenten die gleiche Halbwertsbreite wie die Summenkomponente aufweisen sollen.

Bei Mobilfunkanwendungen wird vorzugsweise mit großen horizontalen Halbwertsbreiten von 60° - 120° gearbeitet; somit bewirkt hierbei der angeführte Effekt der Abhängigkeit der Polarisationsausrichtung von der Abstrahlrichtung bei den meisten Strahlertypen, daß bei den horizontalen Strahlungsdiagrammen der vertikalen und horizontalen Einzelkomponenten die Halbwertsbreite der vertikalen Komponente größer ist als die Halbwertsbreite der horizontalen Komponente.

Als nachteilig erweist sich somit bei Antennen mit schiefwinkliger Polarisation, insbesondere mit einer Ausrichtung der Polarisationsebene von +45° und -45°, daß es mit einfachen Mitteln nicht möglich ist, Halbwertsbreiten von mehr als 85° - 90° realisieren zu können und weiterhin es mit den bisher bekannten Mitteln nicht möglich ist, eine nahezu konstante Ausrichtung der Polarisation zu erreichen.

Ferner ist bekannt, daß vertikal angeordnete Schlitzstrahler, welche beispielsweise mittels eines Koaxialkabels oder einer Streifenleitung oder einer Triplate-Struktur angeregt werden, eine horizontal polarisierte Strahlungscharakteristik mit einer vergleichsweise großen horizontalen Halbwertsbreite aufweisen können.

Zur Erzielung definierter Halbwertsbreiten wird beispielsweise gemäß der EP 0 527 417 A 1 vorgeschlagen, mehrere versetzte Schlitze, welche mittels einer Streifenleitung gespeist werden, zur Diagrammformung zu nutzen. Nachteilig bei dieser Ausführung ist allerdings, daß diese Schlitze eine kleinere Halbwertsbreite als der Einzelstrahler aufweisen, d.h. eine weitere Vorbündelung erfolgt.

Aus der gattungsbildenden Vorveröffentlichung US 5,481,272 ist eine zirkularpolarisierte Antennenanordnung bekannt geworden. Das Strahlermodul besteht aus zwei kreuzförmig zueinander angeordneten Dipolen, welche in Diagonalausrichtung in einer in Draufsicht quadratischen Reflektorbox angeordnet sind. Mit anderen Worten bildet der parallel zu den Dipol-Flächen angeordnete Reflektorbox-Boden die eigentliche Reflektorebene, welche umlaufend mit senkrecht zur Reflektorebene ausgerichteten leitenden Begrenzungswänden versehen ist. Diese Vorveröffentlichung beschreibt somit eine Kreuzdipolanordnung für Zirkularpolarisationen.

Aus der DE VITO, G. et al.: Improved Dipol-Panel for Circular Polarization. In: IEEE Transactions on Broadcasting, Vol. BC-28, No. 2, June 1982, Seiten 65 bis 72 ist eine Kreuzdipolanordnung ebenfalls für Zirkularpolarisationen als bekannt zu entnehmen, bei welcher die Form des Reflektors für die Beeinflussung des Strahlungsdiagramms benutzt wird. Das Reflektorblech ist hier ebenfalls wieder in Draufsicht zu dem darüber diagonalförmig ausgerichteten Dipolkreuz quadratisch geformt und von beispielsweise im 45° Winkel zur Reflektorebene ausgerichteten umlaufenden Reflektorwänden umgeben.

Aus der DE-GM 71 42 601 ist ein typisches Richterstrahlerfeld für zirkulare oder elektrische Polarisationen zum Aufbau von Rundstrahlantennen bekannt.

Schließlich beschreibt die Vorveröffentlichung EP 0 730 319 A1 eine Antennenanordnung mit zwei in Vertikalausrichtung im Abstand übereinander angeordneten Dipolantennen, die vor einem Reflektorblech sitzen. Das Reflektorblech ist dabei mit zwei seitlichen außenliegenden Reflektorabschnitten bzw. Reflektorflügeln versehen, die um eine vertikal und parallel zu den Dipolen verlaufende Knickkante nach vorne abgewinkelt sind. Dadurch soll die Antennencharakteristik verändert werden, um eine seitliche Abstrahlung zu unterbinden. Dazu wird bevorzugt ein Kantwinkel für die Seitenreflektorteile verwendet, der zwischen 45° bis 90° beträgt, also bei 90° senkrecht zur Reflektorebene steht.

Zudem ist diese Antenne ferner noch mit zwei zusätzlichen auf der Reflektorfläche aufgesetzten und zwischen den abgewinkelten seitlichen Reflektorabschnitten und den in Vertikalausrichtung sitzenden Dipolen liegenden Reflektorschienen versehen, die in der Mitte mit einem Längsschlitz ausgestattet sind. Die Längsschlitze liegen dabei zwischen den beiden Vertikal-Dipolen und werden in Seitenansicht über die außenliegenden Reflektorblechabschnitte überdeckt.

Aufgabe der vorliegenden Erfindung ist es, ausgehend von einer nach dem gattungsbildenden Stand der Technik bekannten dualpolarisierten Antenne, deren lineare Polarisationen in einem Winkel von +45° und -45° bezogen auf die Vertikale ausgerichtet sind, eine deutliche Verbesserung dahingehend zu schaffen, daß eine Verbreiterung der Strahlungscharakteristik in der gewünschten Ausstrahlungsebene, d.h. insbesondere in der horizontalen Ausstrahlungsebene ermöglicht wird.

Die Aufgabe wird erfindungsgemäß entsprechend den im Anspruch 1 angegebenen Merkmalen gelöst. Vorteilhafte Ausgestaltungen der Erfindung sind in den Unteransprüchen angegeben.

Durch die vorliegende Erfindung wird mit relativ einfachen Mitteln gegenüber allen bisher bekannt gewordenen Lösungen die Konstanz der Polarisationsausrichtung des Feldstärkevektors in einer gewünschten Ausbreitungsebene deutlich verbessert und damit das Strahlungsdiagramm in dieser Ausbreitungsebene deutlich verbreitert.

Dabei ist überraschend und interessant, daß die seitlich von den Strahlermodulen vorgesehenen Schlitze gleichzeitig von den +45°-Polarisationskomponenten wie auch den -45°-Polarisationskomponenten angeregt werden. Obgleich man erwarten sollte, daß dies zu einer Verringerung der Entkopplung zwischen den +45°-Polarisationskomponenten und den -45°-Polarisationskomponenten führen könnte, tritt jedoch das Gegenteil ein. Dabei ist es erfindungsgemäß möglich die Schlitze und Abmessungen derart zu bestimmen, daß der Strahlungsbeitrag der Schlitze keine oder nur eine geringfügige Phasenverschiebung gegenüber dem vertikalen Polarisationsanteil bewirkt und somit zu einer deutlichen Verbesserung der Polarisationsausrichtung der +45°/-45° polarisierten Antennen beiträgt. Die optimale Abstrahlcharakteristik wird dann erzielt, wenn, wie erfindungsgemäß vorgesehen ist, die Schlitze in den Seitenwandabschnitten derart gewählt sind, daß diese außerhalb ihrer Resonanz strahlen.

Aus der EP 0 739 051 A1 ist zwar eine aus mehreren Schichten aufgebaute Antenne bekannt, die durch in der Grundplatte eingebrachte rechteckförmige Ausnehmungen, sogenannte Aperturen, festgelegt ist. In diese primären Aperturen ragen jeweils gegenüberliegend vertikal und quer dazu um 90° versetzt liegend horizontal ausgerichtete Anregungsstifte, worüber die Anregung der Antenne erfolgt.

Um nunmehr die Halbwertsbreite der Strahlungskeule in horizontaler Hauptausbreitungsrichtung zu verbessern, ist in der Antennenebene liegend seitlich neben der primären Apertur jeweils ein weiterer rechteckförmiger Schlitz eingebracht, in den bevorzugt ebenfalls noch weitere horizontale Ankoppelstifte ragen können. Hierdurch soll die Halbwertsbreite der Strahlungskeule in der Schnittebene der Ankoppelstifte vergrößert werden.

Völlig andersartig ist jedoch die erfindungsgemäße Antennenanordnung aufgebaut. Zwar werden bei der erfindungsgemäßen Lösung ebenfalls seitlich liegende Schlitze vorgesehen. Diese Schlitze finden aber keine Anwendung bei einer Antenne mit Schichtaufbau, sondern bei einer Dipolanordnung oder einem Patchstrahler. Vor allem aber ist die erfindungsgemäße Antenne mit einer Polarisationsausrichtung von +45° und -45° gegenüber der Vertikalen ausgerichtet. Völlig überraschend ist dabei, daß durch die erfindungsgemäße Lösung eine Verbesserung der Breitencharakteristik in Hauptstrahlrichtung erzielt werden kann, ohne daß es zu einer Verschlechterung der Entkopplung beider Polarisationen kommt. Denn bei der erfindungsgemäßen Lösung werden die seitlich von den Strahlermodulen vorgesehenen Schlitze gleichzeitig von den +45°-Polarisationskomponenten und den -45°-Polarisationskomponenten angeregt. Dabei sollte man erwarten, daß dies zu einer Verringerung der Entkopplung zwischen den +45° und -45° Polarisationen führen würde.

Zudem ist völlig überraschend, daß bei der erfindungsgemäßen Antennenanordnung die Schlitze durch Abmessungen und Lage derart abgestimmt werden können, daß der Strahlungsbeitrag der Schlitze keine oder nur eine geringfügige Phasenverschiebung gegenüber dem vertikalen Polarisationsanteil bewirkt und somit zu einer deutlichen Verbesserung der Polarisationsausrichtung der +45°/-45° polarisierten Antenne beiträgt (bei andersartiger Abstimmung und Lage würden zirkulare Anteile entstehen).

Schließlich ergeben sich die erfindungsgemäßen Vorteile auch dann, wenn bei einem vorgesehenen Reflektor aus der Reflektorebene vorstehende Seitenwände vorgesehen sind, in welche etwa in Höhe des Primärstrahlers gegenüberliegende Schlitze eingebracht sind. Hierdurch erfolgt eine elektromagnetische Verkopplung mit dem Primärstrahler, wodurch nunmehr in unerwarteter Weise das Strahlungsdiagramm verbreitert werden kann.

Durch die erfindungsgemäß am Reflektor vorgesehenen und aus der Reflektorebene vorzugsweise vorstehenden Seitenwände mit den darin eingebrachten Schlitzen kann überraschenderweise die Amplitude und Phase der durch die angekoppelten Schlitze abgestrahlten Wellen in positiver Weise beeinflußt werden. Erreicht werden kann dadurch, daß in Hauptstrahlrichtung und in rückwärtiger Richtung Auslöschungen erfolgen, und daß orthogonal zur Hauptstrahlrichtung additive Überlagerungen erzielt werden und somit eine Verbreiterung der Strahlungscharakteristik erfolgt.

Als positiv und überraschend kann ferner angemerkt werden, daß die erfindungsgemäße Antennenanordnung eine breitbandige Charakteristik aufweist.

Die Erfindung wird nachfolgend anhand von Ausführungsbeispielen unter Bezugnahme auf die beigefügten Zeichnungen erläutert. Dabei zeigen im einzelnen:
- Figur 1 :: ein erstes schematisches Ausführungsbeispiel einer dualpolarisierten Antennenanordnung;
- Figur 2 :: eine schematische horizontale Querschnittsdarstellung durch das Ausführungsbeispiel nach Figur 1;
- Figur 3 :: ein Diagramm zur Erläuterung eines Strahlungsdiagramms bei Verwendung einer herkömmlichen Anordnung; und
- Figur 4 :: ein entsprechendes Diagramm zu Figur 3 unter Verwendung einer erfindungsgemäßen dualpolarisierten Antennenanordnung.

In dem Ausführungsbeispiel nach Figur 1 und 2 ist ein dualpolarisiertes Antennenarray 1 mit mehreren Primärstrahlern in Vertikalausrichtung gezeigt, dessen Strahlermodule 3 nach Art von Kreuzmodulen 3a gebildet sind. Andere kreuzmodulförmige Konstruktionen sind ebenso möglich, z.B. in Form von quadratisch angeordneten Dipolmodulen.

Dieses Antennenarray ist so aufgebaut, daß die Strahlermodule 3 nach Art von Kreuzmodulen 3a so ausgerichtet sind, daß sie lineare Polarisationen mit einem Winkel von +45° und -45° bezogen auf die Vertikale (bzw. bezogen auf die Horizontale) empfangen oder abstrahlen. Ein derartiges Antennenarray wird nachfolgend auch kurz als X-polarisiertes Antennenarray bezeichnet.

Die Strahlermodule 3 sitzen im gezeigten Ausführungsbeispiel vor einer reflektierenden Fläche, dem sogenannten Reflektor 7, wodurch die Richtwirkung erhöht wird. Sie werden durch ihre Strahlerfüße oder -symmetrierungen 3b am Reflektor 7 befestigt und gehalten.

Im gezeigten Ausführungsbeispiel ist die Dipolebene in +45° bzw. -45° gegenüber der Vertikalen ausgerichtet, d.h. gegenüber der horizontalen Schnittebene 9.

Quer zu dieser horizontalen Schnittebene 9 und quer zur Reflektorebene 11 sind in horizontaler Richtung beabstandet im Seitenbereich 13 des Reflektors 7 zwei Seitenwandabschnitte 15 vorgesehen, die sich im gezeigten Ausführungsbeispiel parallel zueinander erstrecken. Die Seitenwandabschnitte 15 sind im gezeigten Ausführungsbeispiel Teil des Reflektors 7 und können Teil eines Reflektorelementes oder -bleches sein, bei welchem die Seitenwandabschnitte durch Hoch- oder Umbiegen gebildet sind.

Die Seitenwandabschnitte 15 sind somit quer, d.h. im gezeigten Ausführungsbeispiel senkrecht zur Reflektorebene 11 ausgerichtet und stehen über die Reflektorebene 11 vor, und zwar auf der Seite, auf der die Strahlermodule 3 angeordnet sind, die in Frontansicht des Antennenarrays 1 zwischen den beiden parallel zueinander verlaufenden Seitenwandabschnitten 15 zu liegen kommen.

In Höhe der Strahlermodule 3 sind jeweils in den Seitenwandabschnitten 5 Schlitze 17 eingebracht, die sich parallel zur Reflektorebene 11 und damit parallel zur Dipolebene 19 erstrecken, die aus der Ebene, in der die Dipole 3, 3a zu liegen kommen, festgelegt ist.

Wie aus Figur 2 ersichtlich ist, ist der Abstand zwischen der Dipolebene 19 und der Reflektorebene 11 größer als der Abstand 21 zwischen den Schlitzen 17 und der Reflektorebene 11.

Die Lage und Maße der Schlitze, insbesondere deren Längserstreckung sowie deren Breite, sind unterschiedlich wählbar und werden bevorzugt so abgestimmt, daß die Amplitude und Phase der durch die angekoppelten Schlitze abgestrahlten Welle bzw. abgestrahlten horizontalen Polarisationskomponente der elektromagnetischen Welle dergestalt sind, daß in Hauptstrahlrichtung 23 und in rückwärtiger Richtung eine Auslöschung erfolgt und orthogonal zur Hauptstrahlrichtung additive Überlagerungen erzielt werden, sowie eine möglichst geringe Phasenverschiebung zur vertikalen Polarisationshauptkomponente erreicht wird. Dabei wird bevorzugt eine Schlitzlänge gewählt, die im Bereich von einem Viertel der Wellenlänge bis zu einer ganzen Wellenlänge liegt.

Ferner wird dadurch das Strahlungsdiagramm in der bereits erwähnten Weise verändert, daß in der zur Hauptstrahlrichtung orthogonal stehenden und zur Hauptausbreitungs- oder horizontalen Schnittebene 9 parallel verlaufenden bzw. in dieser Hauptausbreitungsebene 9 liegenden Seitenstrahlrichtung 25, d.h. im gezeigten Ausführungsbeispiel in horizontaler Seitenabstrahlrichtung, die Strahlungscharakteristik deutlich verbreitert wird. Der durch die Dipolausrichtung definierte und in die Hauptausbreitungsebene 9 fallende Feldstärkevektor wird mit anderen Worten in seiner Seitenstrahlrichtung 25 mit deutlich größerer Halbwärtsbreite auch in den seitlich von der Hauptstrahlrichtung 23 abweichenden Seitenbereichen ausgestrahlt.

Durch die erwähnten Schlitze 17 erfolgt also eine Verbreiterung der Strahlungscharakteristik in zielgerichteter Weise, wobei die verbesserte Strählungscharakteristik nicht nur schmal- sondern auch breitbandig ist.

Größe und Lage der Schlitze 17 werden dabei bevorzugt so optimiert abgestimmt, daß die nach Art von Schlitzen gebildeten, schwach strahlenden parasitären Strahler nicht in Resonanz und nicht gleichphasig, sondern gegenphasig strahlen.

Die verbesserte Strahlungscharakteristik ist aus den Diagrammen 3 und 4 ersichtlich, wobei aus dem Diagramm gemäß Figur 4 zu ersehen ist, daß die Übereinstimmung der Halbwertsbreiten der vertikalen, horizontalen und +45°/-45°-Komponeten und somit die Konstanz der Polarisation in Halbwertsbreite bei dem erfindungsgemäßen Antennenarray beispielsweise entsprechend Figur 1 und 2 gegenüber einer herkömmlichen Anordnung deutlich verbessert ist. Dabei ist aus der Diagrammdarstellung gemäß Figur 3 und 4 auch ersichtlich, daß die vorteilhafte verbesserte Strahlungscharakteristik über einen breitbandigen Bereich realisierbar ist.

Abschließend wird darauf hingewiesen, daß die Seitenwandbereiche mit den Schlitzen jeweils ein separates Bauteil sein können, bevorzugt aber mit dem Reflektor fest verbunden sind. Insbesondere bei Verwendung eines Reflektorbleches oder eines sonstigen kant- oder biegbaren Materials mit einer leitenden und damit reflektierenden Oberfläche können die Seitenwandabschnitte durch Kanten und Biegen des Reflektorbleches hergestellt werden.

Dabei müssen die Seitenwandabschnitte nicht zwingend am Außenrandbereich 31 des Reflektors 7 angeordnet sein. Sie können demgegenüber außen- oder, wie in den Figuren 1 und 2 dargestellt ist, auch weiter innenliegend von der äußeren Kante 31 weggesetzt angeordnet sein, und zwar unter Bildung eines äußeren Randstreifens 41.

Bevorzugt ist der Abstand zwischen den Schlitzen 17 zur Reflektorebene 11 geringer als der Abstand der Dipol- oder Kreuzmodulebene 19 zur Reflektorebene 11.

## Patentansprüche

1. Dualpolarisierte Antennenanordnung zum Abstrahlen oder Empfangen von elektromagnetischen Wellen, mit folgenden Merkmalen:
- die dualpolarisierte Antennenanordnung umfasst zumindest ein dualpolarisiertes Strahlermodul (3) unter Verwendung von Dipolen (3a) oder in Form eines Patchstrahlers,
- das so gebildete Strahlermodul (3) weist zwei senkrecht zueinander stehende Polarisationsebenen auf, die in einem Winkel von + 45° bzw. -45° gegenüber einen vertikalen und somit auch gegenüber einer horizontalen Schnittebene (9) ausgerichtet sind,
- es ist ferner gegenüber dem zumindest einen Strahlermodul (3) ein dazu rückwärtig angeordneter leitender Reflektor (7) vorgesehen,
- quer zur Reflektorebene (11) und senkrecht zu einer durch das Strahlermodul (3) hindurch verlaufenden horizontalen Schnittebene (9) ist auf gegenüberliegenden Seiten des Strahlermoduls jeweils ein Seitenwandabschnitt (15) vorgesehen, wobei beide so gebildeten Seitenwandabschnitte (15) parallel zueinander verlaufen,
**gekennzeichnet durch die folgenden Merkmale:**
- in den beiden Seitenwandabschnitten(15) ist jeweils ein als sekundärer oder parasitärer strahler wirkender Schlitz (17) vorgesehen,
- der in den beiden Seitenwandabschnitten (15) jeweils zumindest eine Schlitz (17) ist in Höhe des betreffenden Strahlermoduls (3) vorgesehen, und zwar derart, dass eine **durch** das Strahlermodul (3) hindurchverlaufende horizontale Schnittebene (9) zumindest beide Schlitze (17) schneidet, und
- die Lage und/oder die Abmessungen oder Schlitze (17) sind derart gewählt, dass diese außerhalb ihrer Resonanz strahlen.

2. Antennenanordnung nach Anspruch 1, **dadurch gekennzeichnet, dass** die Schlitze (17) parallel zur Strahlerebene (19) und/oder parallel zur Reflektorebene (11) angeordnet sind.

3. Antennenanordnung nach Anspruch 1 oder 2, **dadurch gekennzeichnet, dass** die Seitenwandabschnitte (15), in denen die Schlitze (17) eingebracht sind, quer zur Strahlerebene (19) und/oder Reflektorebene (11) angeordnet sind.

4. Antennenanordnung nach einem der Ansprüche 1 bis 3, **dadurch gekennzeichnet, dass** der Abstand der Schlitze (17) zur Reflektorebene (11) geringer ist als der Abstand zwischen der Strahlerebene (19) und der Reflektorebene (11).

5. Antennenanordnung nach einem der Ansprüche 1 bis 4, **dadurch gekennzeichnet, dass** die Lage und/oder Bemassung der Schlitze (17) so abgestimmt ist, dass die als sekundäre oder parasitäre Strahler wirkenden Schlitze (17) gegenphasig strahlen.

6. Antennenanordnung nach einem der Ansprüche 1 bis 5, **dadurch gekennzeichnet, dass** zumindest zwei Strahlermodule (3) unter Bildung eines Antennenarrays in vertikaler Ausrichtung übereinander angeordnet sind.

## Claims

1. Dual-polarized antenna system for transmitting or receiving electromagnetic waves, having the following features:
- the dual-polarized antenna arrangement comprises at least one dual-polarized radiating element module (3) using dipoles (3a) or in the form of a patch radiating element,
- the radiating element module (3) formed in this way has two virtually perpendicular polarization planes which are aligned at respective angles of +45° and -45° with respect to a vertical, and hence also with respect to a horizontal section plane (9),
- a conductive reflector (7), which is arranged at the back, is furthermore provided opposite the at least one radiating element module (3),
- a side wall section (15) is provided on each of the opposite sides of the radiating element module, transversely with respect to the reflector plane (11) and at right angles to a horizontal section plane (9) running through the radiating element module (3), with the two side wall sections (15) which are formed in this way running parallel to one another,
**characterized by the following features:**
- a slot (17), which acts as a secondary or parasitic radiating element, is provided in each of the two side wall sections (15),
- the at least one slot (17) in each of the two side wall sections (15) is provided at the same level as the relevant radiating element module (3), to be precise such that a horizontal section plane (9) running through the radiating element module (3) intersects at least two slots (17), and
- the position, orientation and/or the dimensions of the slots (17) are chosen in such a manner that they radiate other than at their resonance.

2. Antenna system according to Claim 1, **characterized in that** the slots (17) are arranged parallel to the radiating element plane (19) and/or parallel to the reflector plane (11).

3. Antenna system according to Claim 1 or 2, **characterized in that** the side wall sections (15) in which the slots (17) are incorporated, are arranged transversely with respect to the radiating element plane (19) and/or the reflector plane (11).

4. Antenna system according to one of Claims 1 to 3, **characterized in that** the distance between the slots (17) and the reflector plane (11) is less than the distance between the radiating element plane (19) and the reflector plane (11).

5. Antenna system according to one of Claims 1 to 4, **characterized in that** the position and/or the dimensions of the slots (17) are/is matched such that the slots (17) which act as secondary or parasitic radiating elements, radiate in antiphase.

6. Antenna system according to one of Claims 1 to 5, **characterized in that** at least two radiating element modules (3) are arranged one above the other, forming a vertically aligned antenna array.

## Revendications

1. Agencement d'antennes à double polarisation pour rayonner ou recevoir des ondes électromagnétiques, présentant les caractéristiques suivantes :
- l'agencement d'antennes à double polarisation comprend au moins un module émetteur de rayonnement (3) à double polarisation par utilisation de dipôles (3a) ou sous la forme d'un émetteur de rayonnement composite,
- le module émetteur de rayonnement (3) ainsi formé présente deux plans de polarisation perpendiculaires l'un l'autre qui sont orientés dans sous un angle de + 45° ou de - 45° par rapport à un plan de coupe (9) vertical et par conséquent aussi un plan horizontal,
- à l'opposé dudit au moins un module émetteur de rayonnement (3), il est en outre prévu un réflecteur (7) conducteur agencé à l'arrière de celui-ci,
- transversalement au plan de réflecteur (11) et perpendiculairement à un plan de coupe (9) horizontal passant à travers le module émetteur de rayonnement (3), il est prévu un tronçon de paroi latéral (15) respectif sur des côtés opposés du module émetteur de rayonnement, les deux tronçons de paroi latéraux (15) s'étendant parallèlement l'un à l'autre,
**caractérisé en ce que** :
- dans les deux tronçons de paroi latéraux (15), il est prévu respectivement une fente (17) agissant en tant qu'émetteur de rayonnement secondaire ou parasitaire,
- ladite au moins une fente (17) dans les deux tronçons de paroi latéraux (15) étant prévue respectivement à la hauteur du module émetteur de rayonnement (3) concerné, et ceci de telle sorte qu'un plan de coupe (9) horizontal passant à travers le module émetteur de rayonnement (3) recoupe au moins les deux fentes (17), et
- la position et/ou les dimensions des fentes (17) sont choisies telles que celles-ci rayonnent en dehors de leur résonance.

2. Agencement d'antenne selon la revendication 1, **caractérisé en ce que** les fentes (17) sont agencées parallèlement au plan émetteur de rayonnement (19) et/ou parallèlement au plan de réflecteur (11).

3. Agencement d'antenne selon l'une ou l'autre des revendications 1 et 2, **caractérisé en ce que** les tronçons de paroi latéraux (15) dans lesquels sont ménagées les fentes (17) sont agencés transversalement au plan émetteur de rayonnement (19) et/ou au plan de réflecteur (11).

4. Agencement d'antenne selon l'une quelconque des revendications 1 à 3, **caractérisé en ce que** la distance entre les fentes (17) et le plan de réflecteur (11) est inférieure à la distance entre le plan émetteur de rayonnement (19) et le plan de réflecteur (11).

5. Agencement d'antenne selon l'une quelconque des revendications 1 à 4 **caractérisé en ce que** la position et/ou la dimension des fentes (17) sont adaptées de telle sorte que les fentes (17) agissant en tant qu'antennes de rayonnement secondaires ou parasitaires rayonnent en opposition de phase.

6. Agencement d'antenne selon l'une quelconque des revendications 1 à 5 **caractérisé en ce qu'**au moins deux modules émetteur de rayonnement (3) sont agencés l'un au-dessus en orientation verticale en formant un réseau d'antennes.
